# EUROPÄISCHE PATENTSCHRIFT

(11) **EP 1 383 619 B1**
(45) Veröffentlichungstag und Bekanntmachung des Hinweises auf die Patenterteilung: **18.02.2009**
(21) Anmeldenummer: 02727360.6
(22) Anmeldetag: 06.03.2002
(51) Int. Cl.: B21D 26/02

(54) **VERFAHREN UND VORRICHTUNG ZUR HERSTELLUNG VON NEBENFORMELEMENTEN**
METHOD AND DEVICE FOR THE PRODUCTION OF ACCESSORY FORM ELEMENTS
PROCEDE ET DISPOSITIF POUR PRODUIRE DES ELEMENTS DE FORME ACCESSOIRES

(30) Priorität: 04.05.2001 DE 10121787
(43) Veröffentlichungstag der Anmeldung: 28.01.2004
(73) Patentinhaber: Daimler AG, 70327 Stuttgart (DE)
(72) Erfinder: DUDZIAK, Kai-Uwe, 21435 Stelle (DE)
(74) Vertreter: Brückner, Ingo Andreas
(86) Internationale Anmeldenummer: PCT/EP2002/002418
(87) Internationale Veröffentlichungsnummer: WO 2002/090014

(56) Entgegenhaltungen:
- WO-A1-98/46381
- FR-A- 1 048 482
- US-A- 4 840 053

## Beschreibung

Die Erfindung betrifft ein Verfahren zur Herstellung von Nebenformelementen gemäß dem Oberbegriff des Patentanspruches 1 und eine Vorrichtung zur Durchführung desselben gemäß dem Oberbegriff des Patentanspruches 3.

Ein gattungsgemäßes Verfahren bzw. eine gattungsgemäße Vorrichtung ist aus der US 4,840,053 bekannt. Dabei wird ein Hohlprofil in ein geteiltes Innenhochdruck-Umformwerkzeug eingelegt, dessen Oberteil einen von der Gravur abgehenden topfförmigen Abzweig aufweist. Nach Ausüben eines Innenhochdruckes innerhalb des Hohlprofiles weitet sich dieses in den Abzweig auf und legt sich an der Kontur des Abzweiges an, wodurch sich das dem Abzweig formentsprechende Nebenformelement ausbildet. Zur Erzielung einer kontrollierten und prozesssicheren Ausbildung des Nebenformelementes ist in dem Abzweig ein Festkörper verschiebbar angeordnet, der die Stirnseite des sich ausbildenden Nebenformelementes abstützt. Diese Form der Abstützung wird in inzwischen üblicher Weise durch aktiv von außen betätigte Stahlstempel realisiert. Dies ist jedoch nur bei Abzweigen bzw. für Nebenformelemente möglich, deren Mantellinien der Innenseite bzw. Außenseite geradlinig und parallel zueinander verlaufen, so dass der Stempel ungehindert im Abzweig geführt werden kann.

In der DE 199 51 850 C1 sind ein Verfahren und eine Vorrichtung zur Herstellung von Formteilen beschrieben, wobei die Vorrichtung ein Formwerkzeug und eine fluiddruckbeaufschlagbare Membran aufweist. Zwischen der Membran und einem Unterteil des Formwerkzeugs ist ein zu verformendes Blech angeordnet. Zur Umformung presst die Membran fluiddruckbeaufschlagt das Blech gegen die Gravur des Unterteils des Formwerkzeugs, so dass das Blech die Kontur der Gravur annimmt. Im Unterteil ist eine Beschneidenut eingearbeitet, in der ein mit Fluid befüllbarer Druckschlauch aufgenommen ist. Während der Umformphase verhindert der Druckschlauch druckbeaufschlagt ein Eindringen des Bleches in die Beschneidenut. Nach abgeschlossener Umformung wird der Fluiddruck im Druckschlauch schlagartig abgelassen, wodurch das umgeformte Blech an dieser Stelle über eine Schneidkante der Beschneidenut abgeschert wird.

Der Erfindung liegt die Aufgabe zugrunde, ein gattungsgemäßes Verfahren bzw. eine gattungsgemäße Vorrichtung dahingehend weiterzubilden, dass in einfacher Weise und prozesssicher vom Formverlauf her nahezu beliebig gestaltete Nebenformelemente am Hohlprofil ausgebildet werden können.

Die Aufgabe ist erfindungsgemäß durch die Merkmale des Patentanspruches 1 hinsichtlich des Verfahrens und durch die Merkmale des Patentanspruches 3 hinsichtlich der Vorrichtung gelöst.

Aufgrund der den Abzweig abdeckenden elastischen Membran, die in Gebrauchslage jeweils unter einem Stützdruck steht, der während der Aufweitung des Hohlprofiles immer etwas unterhalb des aufweitenden Innenhochdruckes liegt, wird in einfacher Weise einerseits durch die flexible und großflächige Anpassung der Membran an die konstruktiven Gegebenheiten der Abzweigform schnell und jederzeit dem sich ausbildenden Nebenformelement eine ausreichende Stützkraft geboten, durch den sich das Hohlprofilmaterial optimal an die Wandungskontur des Abzweiges schmiegen kann ohne Gefahr zu laufen die Streckgrenze zu überschreiten, was zu einem Bersten des Hohlprofiles führen würde, und andererseits durch die Elastizität der Membran ein - bezüglich der Wandungskontur des Abzweiges - formgetreues Zurückweichen erreicht und dabei ein Verklemmen zwischen der Stirnseite des sich ausbildenden Nebenformelementes und der Abzweigwandung vermieden. Durch die erfindungsgemäße Lösung sind an Hohlprofilen Nebenformelemente prozesssicher herstellbar, die nahezu beliebige Querschnittsänderungen aufweisen können. Somit ist die Ausbildung von Hinterschnitten ohne weiteres möglich und eine Abstützung des Nebenformelementes auch bei großen Übergangsradien von der Längserstreckung der Werkzeuggravur zum Abzweig hin vom Umformbeginn an realisierbar. Letzteres ist gerade bei der Verwendung von Werkstoffen mit geringer Duktilität wie beispielsweise Leichtmetalllegierungen für die Gewährleistung der Prozeßsicherheit von erheblichem Vorteil. Die Anordnung einer Membran ist apparativ von sehr geringem Aufwand und ist auch in einfacher Weise bei bestehenden ümformwerkzeugen nachrüstbar.

Zweckmäßige Ausgestaltungen der Erfindung können den Unteransprüchen entnommen werden; im übrigen ist die Erfindung anhand eines in den Zeichnungen dargestellten Ausführungsbeispieles nachfolgend näher erläutert; dabei zeigt:
- Fig. 1: in einem seitlichen Längsschnitt ein Abschnitt einer erfindungsgemäßen Vorrichtung in unverformtem Zustand des Hohlprofiles bei druckentlasteter Membran,
- Fig. 2: in einem seitlichen Längsschnitt ein Abschnitt der Vorrichtung aus Fig. 1 in unverformtem Zustand des Hohlprofiles bei abstützender Membran,
- Fig. 3: in einem seitlichen Längsschnitt ein Abschnitt der Vorrichtung aus Fig. 1 während der Aufweitung des Hohlprofiles in einen Abzweig des Umformwerkzeuges der Vorrichtung bei abstützender Membran,
- Fig. 4: in einem seitlichen Längsschnitt ein Abschnitt der Vorrichtung aus Fig. 1 in Endzustand des Hohlprofiles mit Nebenformelement und in Ausgangslage befindlicher Membran.

In Fig. 1 ist eine Vorrichtung zur Herstellung von Nebenformelementen an einem umfänglich geschlossenen Hohlprofil dargestellt, welche ein Innenhochdruckumformwerkzeug 1 beinhaltet. In dessen Gravur 2 ist entlang deren Längserstreckung ein Hohlprofilrohling 3 eingelegt. Von der Gravur 2 geht radial ein Abzweig 4 ab, der das Werkzeug 1 durchringt. Der Abzweig 4 ist im Bereich 5 des Übergangs zur Längserstreckung der Gravur 2 mit großen Radien verrundet. Die Abzweigwandung 6 weist etwa mittig lokal einen Wulst 7 auf, so dass die Wandung 6 mit der dem Hohlprofilrohling 3 abgewandten Flanke 8 des Wulstes 7 eine Hinterschneidung besitzt. Der Abzweig 4 wird an seinem hohlprofilfernen Ende 9 von einer elastischen zur Vorrichtung gehörigen Membran 10 hochdruckdicht abdeckend überspannt. Die Membran 10 ist zu diesem Zwecke mit ihrem Rand 11 umlaufend zwischen der Rückseite 12 des Umformwerkzeuges 1 und einer mit einer Aussparung 13 im Abdeckbereich versehenen Klemmplatte 14 der Vorrichtung klemmend befestigt. Dadurch ist ein Austausch der Membran 10 im Falle eines nicht mehr tolerierbaren Verschleißzustandes leicht ausführbar. Zur Gewährleistung der Druckdichtigkeit ist die Membran 10 an ihrem Rand 11 gegenüber der Rückseite 12 des Umformwerkzeuges 1 mit einer Ringdichtung 15 und die auf der Rückseite 12 des Umformwerkzeuges 1 liegende Klemmplatte 14 unterseitig gegenüber diesem mit einer Ringdichtung 16 abgedichtet. Auf der Klemmplatte 14 liegt eine Stützplatte 17, an der die Membran 10 gemäß Fig. 1 in entspanntem druckentlasteten Zustand anliegt. In der Stützplatte 17 der Vorrichtung verläuft ein Druckkanal 18, der einerseits mit einem Druckerzeuger verbunden ist und andererseits auf der der Membran 10 zugewandten Seite 19 der Stützplatte 17 ausmündet. Die Stützplatte 17 ist ebenfalls aus Gründen der Druckdichtigkeit mit einer Ringdichtung 20 gegenüber der Klemmplatte 14 abgedichtet.

Mittels des Druckerzeugers wird nun ein Druckmedium, das aufgrund der einfachen Handhabbarkeit flüssig oder gasförmig sein kann, in den Druckkanal 18 geleitet, wonach bei Austritt aus diesem die Membran 10 rückseitig druckbeaufschlagt wird. Dadurch und infolge der Elastizität bei noch fehlendem Gegendruck wird die Membran 10 derart gedehnt, dass sie sich einerseits konturgetreu an der Abzweigwandung 6 und andererseits am Hohlprofilrohling 3 anlegt (Fig. 2). Hierbei kann im Hohlprofilrohling 3 schon ein Innenhochdruck anliegen. Dieser ist in dieser Phase entweder noch nicht so hoch, dass er aufweitend wirksam ist, oder entspricht zwar einem Aufweitdruck, jedoch ist dann der die Membran 10 dehnende Stützdruck gleich hoch, so dass noch keine Verformung des Hohlprofilrohlings 3 in den Abzweig 4 hinein stattfinden kann. Alternativ zu den genannten Druckmedien sind noch mechanische Spreizvorrichtungen denkbar, bei denen beispielsweise ein elastisch verformbarer Körper aus Vollgummi durch ein Stempel verformt wird, wodurch die dabei verdrängte Gummimasse die Membran 10 an die Kontur der Abzweigwandung 6 presst.

Nachdem sich die Membran 10 an den Rohling 3 angelegt hat, werden der Stützdruck und der Aufweitdruck erhöht, wobei das Verhältnis des Aufweitdruckes zum Stützdruck während der Aufweitphase derart sein muss, dass einerseits der Aufweitdruck erheblich größer als der Stützdruck ist, damit sich der Rohling 3 aufweitet. Andererseits darf der Stützdruck relativ zum Aufweitdruck nicht so niedrig sein, dass es zu einem Bersten des Rohlings 3 kommt. Die Druckverhältnisse müssen vor allen Dingen so gestaltet sein, dass ein bestimmter Spannungszustand innerhalb des Rohlingmaterials gebildet wird, der eine prozesssichere Aufweitung gestattet. Mit Fortgang der Aufweitung wird dabei der Aufweitdruck erhöht. Dadurch wird nach Fig. 3 der Rohling 3 an der Stelle des Abzweiges 4 in diesen hinein ausgewölbt, wobei die Membran 10, die der Aufweitrichtung druckbeaufschlagt entgegenwirkt, durch die Wölbung 21 zurückgedrängt wird.

Die Membran 10 besteht vorteilhafter Weise aus einem reibarmen Werkstoff oder ist mit einer reibarmen Beschichtung versehen, so dass die Reibung der Wölbung 21 des Rohlings 3 an der Membran 10 möglichst gering ist und damit keine Abstreckung des Rohlings 3 in dem Bereich der stützenden Anlage der Membran 10 erfolgt. Dies trägt zur Prozesssicherheit der Aufweitung bei.

Mit Fortschritt der Ausbildung des Nebenformelementes 23 bis zum Erreichen der Endform weicht die Membran 10 elastisch zurück. Zum Abschluss der Aufweitung weist das fertiggestellte Hohlprofil 22 nun ein Nebenformelement 23 auf, das nahezu vollständig an der gesamten Kontur des Abzweiges 4 anliegt (Fig. 4). Die Membran 10 nimmt nun ihre Ausgangsposition ein und wird rückseitig von der den Abzweig 4 an der Stelle der Endlage der Stirnseite 24 des Nebenformelementes 23 abdeckenden Stützplatte 17 abgestützt. Hierbei kann es sich als sinnvoll erweisen, wenn die Seite 19 der Stützplatte 17 entsprechend der gewünschten Form der Stirnseite 24 des Nebenformelementes 23 konturiert ist. Die Stirnseite 24 legt sich dabei konturtreu an die starre Stützplattenseite 19 an. In dieser letzten Phase geht der Stützdruck auf Atmosphärendruck zurück. Danach wird auch der Innenhochdruck im Hohlprofil 22 entspannt und dieses aus dem Werkzeug 1 entnommen.

Wie oben erwähnt ist die Membran 10 außerhalb der Längserstreckung der Gravur 2 am Werkzeug 1 angebracht. Anstelle der Klemmung kann auch jedes andere lösbare Mittel zur Verwendung kommen wie beispielsweise Verschraubungen. Es ist alternativ denkbar, dass innerhalb des Abzweiges 4 eine ringförmigen Aussparung eingelassen ist, in der die Membran 10 abzweigüberspannend befestigt ist. Dabei kann auf eine zusätzliche Klemmplatte 14 bauteilsparend verzichtet werden.

Die Stützplatte 17 kann von der hinsichtlich eines Stütz- und/oder Innenhochdruckes unbelasteten Membran 10 beabstandet sein. Dadurch wird in vorteilhafter Weise erreicht, dass zwischen der Membran 10 und der Stützplatte 17 ein Druckraum ausbildet, durch den die Membran 10 aufgrund der nun ermöglichten breitflächigen Druckbeaufschlagung sehr schnell ihre Stützfunktion erzielen kann. Die Stützfunktion der Stützplatte 17 bleibt in gewissem Umfang auch erhalten, da die Membran 10 sich vom Hohlprofilrohling 3 aus gesehen über ihre Ausgangslage hinaus nach außen dehnen kann und an der Stützplatte 17 zur Anlage kommt. Zwar wird dann die Membran 10 im Endbereich des Nebenformelementes 23 zwischen diesem und der Abzweigwandung 6 eingeklemmt, jedoch kann aufgrund der geringen Reibung zwischen Hohlprofil 22 und Membran 10 das fertiggestellte Hohlprofil 22 ohne weiteres aus dem Umformwerkzeug 1 entfernt werden.

Die Endlage der Stirnseite 24 des Nebenformelementes 23 kann von der druckentlasteten Lage der Membran 10 auch beabstandet sein. Hierbei ist von Vorteil, dass nach Beendigung des Aufweitvorganges und Druckentlastung die Membran 10 aus einem gespannten Zustand heraus in die Ausgangslage zurückfedert. Dabei wird gesichert, dass es kein Anhaften der Membran 10 an der Stirnseite 24 des Nebenformelementes 23 und kein Verklemmen zwischen diesem und der Abzweigwandung 6 gibt. Diese Variante ist allerdings nur bei Nebenformelementen 23 sinnvoll, bei denen es nicht um eine besondere Konturierung der Stirnseite 24 geht. Des weiteren kann bauteilsparend die Stützplatte 17 entfallen. Hierzu kann das Druckmedium auch anderweitig der Membran 10 zugeführt werden. Nach Ende der Aufweitung wird zuerst der Innenhochdruck und dann der Stützdruck entspannt, so dass die gewünschte Endlage der Stirnseite 24 gehalten werden kann und keine weitere Umformung stattfindet. Das Druckverhältnis von Stützdruck und Innenhochdruck kann auch so sein, dass in der Endphase der Aufweitung der Stützdruck ansteigt, bis er in der Endlage der Stirnseite 24 nahezu gleich dem Innenhochdruck ist. Hierdurch kommt die Aufweitung zum Stillstand. Anschließend müssen beide Drücke gleichzeitig in gleichem Maße verringert werden, so dass eine weiterführende Umformung unterbleibt.

Diese Gegebenheit kann dadurch bewerkstelligt werden, dass die Vorrichtung eine Bypassleitung beinhaltet, die die Druckleitung des Innenhochdruckes mit der Druckleitung des Stützdruckes verbindet. In der Bypassleitung ist dazu ein steuerbares Ventil angeordnet, das während der Aufweitung die Bypassleitung geschlossen hält und nach Erreichen der Endlage der Stirnseite 24 des Nebenformelementes 23 die Bypassleitung öffnet. Hierbei wird in relativ einfacher Weise ein Druckausgleich geschaffen, der eine Formwahrung des Nebenformelementes 23 ermöglicht. Die beschriebene Drucksteuerung kann bei allen Vorrichtungsvarianten im Rahmen der Erfindung in der letzten Phase der Aufweitung verwandt werden und tritt dann an die Stelle der beschriebenen anderen Drucksteuerungen.

## Patentansprüche

1. Verfahren zur Herstellung von Nebenformelementen (23) an einem umfänglich geschlossenen Hohlprofil, wobei ein Hohlprofilrohling (3) mittels eines fluidischen Innenhochdruckes in einen von einer Gravur (2) des Innenhochdruck-Umformwerkzeuges (1) abgehenden Abzweig (4) hinein unter Bildung des **dem Abzweig formentsprechenden** Nebenformelementes aufgeweitet wird,
**dadurch gekennzeichnet,**
**dass** das sich bildende Nebenformelement (23) mittels einer von einem äußeren Druck beaufschlagten Membran (10) während der Aufweitung entgegen der Aufweitrichtung abgestützt wird, derart, dass die Membran (10) mit Fortschritt der Ausbildung des Nebenformelementes (23) bis zum Erreichen der Endform elastisch zurückweicht.

2. Verfahren nach Anspruch 1,
**dadurch gekennzeichnet,**
**dass** die Abstützung des Nebenformelementes (23) unter sich mit dem Fortschritt der Aufweitung erhöhendem Stützdruck erfolgt.

3. Vorrichtung zur Herstellung von Nebenformelementen (23) an einem umfänglich geschlossenen Hohlprofil mit einem Innenhochdruckumformwerkzeug (1), welches eine Gravur (2) zur Aufnahme eines Hohlprofilrohlings (3) aufweist, von der ein Abzweig (4) zur formentsprechenden Ausbildung des Nebenformelements (23) mittels eines aufweitenden fluidischen Innenhochdruckes radial abgeht,
**dadurch gekennzeichnet,**
**dass** die Vorrichtung eine Membran (10) und einen Druckerzeuger beinhaltet, mittels dessen die Membran (10) über ein Druckmedium druckbeaufschlagbar ist, derart, dass die Membran (10) während der Aufweitung an dem sich bildenden Nebenformelement (23) entgegen der Aufweitrichtung abstützend anliegt, wobei die Membran (10) mit Fortschritt der Ausbildung des Nebenformelementes (23) bis zum Erreichen der Endform elastisch zurückweicht, und dass die Membran (10) den Abzweig (4) überspannend außerhalb der Längserstreckung der Gravur (2) am Werkzeug (1) angebracht ist.

4. Vorrichtung nach Anspruch 3,
**dadurch gekennzeichnet,**
**dass** die Membran (10) in einer ringförmigen Aussparung innerhalb des Abzweiges (4) befestigt ist.

5. Vorrichtung nach Anspruch 3,
**dadurch gekennzeichnet,**
**dass** die Membran (10) an der Rückseite (12) des gravurtragenden Umformwerkzeuges (1) am Ende (9) des Abzweiges (4) befestigt ist.

6. Vorrichtung nach einem der Ansprüche 3 bis 5,
**dadurch gekennzeichnet,**
**dass** die Vorrichtung eine Stützplatte (17) enthält, die den Abzweig (4) an der Stelle der Endlage der Stirnseite (24) des Nebenformelementes (23) rückseitig der Membran (10) abdeckt.

7. Vorrichtung nach Anspruch 6,
**dadurch gekennzeichnet,**
**dass** die Stützplatte (17) von der hinsichtlich eines Stütz- und/oder Innenhochdruckes unbelasteten Membran (10) beabstandet ist.

8. Vorrichtung nach einem der Ansprüche 6 oder 7,
**dadurch gekennzeichnet,**
**dass** in der Stützplatte (17) ein Druckkanal (18) verläuft, der einerseits mit dem Druckerzeuger verbunden ist und andererseits auf Seiten der Membran (10) ausmündet.

9. Vorrichtung nach einem der Ansprüche 3 bis 8,
**dadurch gekennzeichnet,**
**dass** die Endlage der Stirnseite (24) des Nebenformelementes (23) von der druckentlasteten Lage der Membran (10) beabstandet ist.

10. Vorrichtung nach einem der Ansprüche 3 bis 9,
**dadurch gekennzeichnet,**
**dass** das den Stützdruck übermittelnde Druckmedium flüssig oder gasförmig ist.

11. Vorrichtung nach einem der Ansprüche 3 bis 10,
**dadurch gekennzeichnet,**
**dass** die Membran (10) aus einem reibarmen Werkstoff besteht oder mit einer reibarmen Beschichtung versehen ist.

12. Vorrichtung nach einem der Ansprüche 3 bis 11,
**dadurch gekennzeichnet,**
**dass** die Vorrichtung eine Bypassleitung beinhaltet, die die Druckleitung des Innenhochdruckes mit der Druckleitung des Stützdruckes verbindet und ein steuerbares Ventil enthält, das während der Aufweitung die Bypassleitung geschlossen hält und nach Erreichen der Endlage der Stirnseite (24) des Nebenformelementes (23) die Bypassleitung öffnet.

## Claims

1. A method for producing secondary shaped elements on a circumferentially closed hollow profile, a hollow profile blank being dilated, by means of a fluidic inner high pressure, into a branch going out from a die relief of the hydroforming tool, forming the secondary shaped element, **characterized in that** during the dilation process the developing secondary shaped element (23) is supported contrary to the direction of dilation by means of a membrane (10) to which external pressure is applied, in such a way that the membrane (10) recedes elastically as the realization of the secondary shaped element (23) progresses until the final shape is attained.

2. The method as claimed in claim 1, **characterized in that** the supporting of the secondary shaped element (23) is effected with supporting pressure increasing as the dilation process progresses.

3. A device for producing secondary shaped elements on a circumferentially closed hollow profile, comprising a hydroforming tool, in the die relief of which a hollow profile blank can be inserted, there going out from the die relief a branch into which the hollow profile blank can be dilated by means of a fluidic inner high pressure, forming the secondary shaped element, **characterized in that** the device includes a membrane (10) and a pressure generator by means of which pressure can be applied to the membrane (10) via a pressure medium, in such a way that during the dilation process the membrane (10) bears in a supporting manner on the developing secondary shaped element (23), contrary to the direction of dilation, the membrane (10) receding elastically as the realization of the secondary shaped element (23) progresses until the final shape is attained, and the membrane (10) is placed on the tool (1), spanning the branch (4) outside of the longitudinal extent of the die relief (2).

4. The device as claimed in claim 3, **characterized in that** the membrane (10) is fastened in an annular recess within the branch (4).

5. The device as claimed in claim 3, **characterized in that** the membrane (10) is fastened on the back side (12) of the forming tool (1) that carries the die relief, at the end (9) of the branch (4).

6. The device as claimed in any one of claims 3 to 5, **characterized in that** the device includes a support plate (17), which covers the branch (4) at the location of the end position of the end face (24) of the secondary shaped element (23), on the back side of the membrane (10).

7. The device as claimed in claim 6, **characterized in that** the support plate (17) is at a distance from the membrane (10) when unloaded in respect of a supporting and/or inner high pressure.

8. The device as claimed in either one of claims 6 or 7, **characterized in that** extending in the support plate (17) is a pressure channel (18), which on the one hand is connected to a pressure generator and on the other hand opens out on the side of the membrane (10).

9. The device as claimed in any one of claims 3 to 8, **characterized in that** the end position of the end face (24) of the secondary shaped element (23) is at a distance from the position of the membrane (10) when relieved of pressure.

10. The device as claimed in any one of claims 3 to 9, **characterized in that** the pressure medium transferring the supporting pressure is liquid or gaseous.

11. The device as claimed in any one of claims 3 to 10, **characterized in that** the membrane (10) is composed of a low-friction material or is provided with a low-friction coating.

12. The device as claimed in any one of claims 3 to 11, **characterized in that** the device includes a bypass line that connects the pressure line of the inner high pressure to the pressure line of the supporting pressure and that includes a controllable valve, which keeps the bypass line closed during the dilation process and opens the bypass line after the end position of the end face (24) of the secondary shaped element (23) has been attained.

## Revendications

1. Procédé de réalisation d'éléments profilés accessoires (23) sur un profilé creux fermé sur le pourtour, une ébauche de profilé creux (3) étant élargie au moyen d'une haute pression fluidique intérieure dans une dérivation (4) partant d'une estampe (2) de l'outil de formage (1) à haute pression intérieure en formant l'élément profilé accessoire correspondant à la forme de la dérivation, **caractérisé en ce que** l'élément profilé accessoire (23) se formant est supporté pendant l'élargissement dans le sens opposé à la direction d'élargissement par une membrane (10) sollicitée par une pression extérieure, de telle sorte que la membrane (10) s'écarte élastiquement au fur et à mesure de la configuration de l'élément profilé accessoire (23) jusqu'à l'obtention de la forme finale.

2. Procédé selon la revendication 1, **caractérisé en ce que** l'élément profilé accessoire (23) est supporté par une pression de support s'accroissant au fur et à mesure de l'élargissement.

3. Dispositif pour la réalisation d'éléments profilés accessoires (23) sur un profilé creux fermé sur le pourtour, comportant un outil de formage (1) à haute pression intérieure, qui comporte une estampe (2) qui est destinée à recevoir une ébauche de profilé creux (3) et à partir de laquelle part radialement une dérivation (4) pour la configuration de l'élément profilé accessoire (23), correspondante à la forme, au moyen d'une haute pression fluidique intérieure produisant l'élargissement, **caractérisé en ce que** le dispositif contient une membrane (10) et un générateur de pression, au moyen duquel la membrane (10) peut être sollicitée en pression par un fluide sous pression, de telle sorte que la membrane (10), pendant l'élargissement, prend appui dans le sens opposé à la direction d'élargissement contre l'élément profilé accessoire (23) se formant, la membrane (10) s'écartant élastiquement au fur et à mesure de la configuration de l'élément profilé accessoire (23) jusqu'à l'obtention de la forme finale, et **en ce que** la membrane (10) est disposée sur l'outil (1) en recouvrant la dérivation (4) en dehors de la dimension longitudinale de l'estampe (2).

4. Dispositif selon la revendication 3, **caractérisé en ce que** la membrane (10) est fixée dans un évidement annulaire à l'intérieur de la dérivation (4).

5. Dispositif selon la revendication 3, **caractérisé en ce que** la membrane (10) est fixée sur la face arrière (12) de l'outil de formage (1) portant l'estampe, contre l'extrémité (9) de la dérivation (4).

6. Dispositif selon l'une quelconque des revendications 3 à 5, **caractérisé en ce que** le dispositif comporte une plaque de support (17) qui, sur la face arrière de la membrane (10), masque la dérivation (4) à l'emplacement de la position finale de la face frontale (24) de l'élément profilé accessoire (23).

7. Dispositif selon la revendication 6, **caractérisé en ce que** la plaque de support (17) est située à distance de la membrane (10) non sollicitée par la pression de support et/ou par la haute pression intérieure.

8. Dispositif selon la revendication 6 ou 7, **caractérisé en ce que** dans la plaque de support (17) s'étend un conduit sous pression (18) qui, sur un côté, est relié au générateur de pression et, sur l'autre côté, débouche sur des côtés de la membrane (10).

9. Dispositif selon l'une quelconque des revendications 3 à 8, **caractérisé en ce que** la position finale de la face frontale (24) de l'élément profilé accessoire (23) est située à distance de la position non sollicitée en pression de la membrane (10).

10. Dispositif selon l'une quelconque des revendications 3 à 9, **caractérisé en ce que** le fluide sous pression produisant la pression de support est liquide ou gazeux.

11. Dispositif selon l'une quelconque des revendications 3 à 10, **caractérisé en ce que** la membrane (10) est réalisée dans un matériau à faible frottement ou est munie d'un revêtement à faible frottement.

12. Dispositif selon l'une quelconque des revendications 3 à 11, **caractérisé en ce que** le dispositif comporte une conduite by-pass, par laquelle la conduite de la haute pression intérieure est reliée à la conduite de la pression de support et laquelle comporte une vanne réglable, qui maintient la conduite by-pass fermée pendant l'élargissement et ouvre la conduite by-pass lorsque la face frontale (24) de l'élément profilé accessoire (23) a atteint sa position finale.
